# FASCICULE DE BREVET EUROPEEN

(11) **EP 3 607 851 B1**
(45) Date de publication et mention de la délivrance du brevet: **31.03.2021**
(21) Numéro de dépôt: 19188365.1
(22) Date de dépôt: 25.07.2019
(51) Int. Cl.: A44C 17/04, G04B 29/02

(54) **PROCEDE DE FORMATION D'UN CHATON DE SERTISSAGE SUR UN SUBSTRAT NON DUCTILE ET OBJET OBTENU SELON CE PROCEDE**
VERFAHREN ZUM BILDEN EINES CRIMP-FUTTERS AUF EINEM NICHT-LEITENDEN SUBSTRAT, UND MIT DIESEM VERFAHREN ERHALTENES OBJEKT
METHOD FOR FORMING A BEZEL FOR CRIMPING ON A NON-DUCTILE SUBSTRATE AND OBJECT OBTAINED ACCORDING TO SAID METHOD

(30) Priorité: 08.08.2018 CH 9702018
(43) Date de publication de la demande: 12.02.2020
(73) Titulaire: CSEM Centre Suisse d'Electronique et de Microtechnique SA - Recherche et Développement, 2002 Neuchâtel (CH)
(72) Inventeur: Cardot, Francis, 2000 Neuchâtel (CH)
(74) Mandataire: P&TS SA (AG, Ltd.)

(56) Documents cités:
- EP-A1- 2 796 297
- EP-A2- 2 579 104
- DE-A1- 3 544 429
- JP-A- 2009 247 484
- JP-U- 3 136 526

## Description

### Domaine de l'invention

L'invention concerne la mise en oeuvre et le sertissage d'objets tels que des pierres précieuses ou semi-précieuses sur des substrats formés de matériaux non ductiles tels que notamment de verre, de céramique, de polymères durs usinables et/ou photodurcissables (époxy, PEEK) ou encore de silicium monocristallin ou polycristallin.

L'invention concerne plus particulièrement selon un premier objet un procédé de réalisation de châtons de sertissage sur des substrats formés de matériaux non ductiles.

L'invention concerne également un procédé de sertissage d'un objet tel que pierre précieuse ou semi-précieuse sur un substrat non ductile à l'aide d'un châton obtenu selon le procédé de l'invention.

L'invention concerne enfin une pièce d'horlogerie ou de joaillerie comportant un substrat non ductile muni d'un châton de sertissage obtenu selon le procédé inventif.

L'invention trouvera des applications particulières dans l'horlogerie et la joaillerie, notamment pour la réalisation de cadrans ou autres aiguilles de montres serties de pierres précieuses ainsi que de bijoux.

### Etat de la technique

Dans les domaines de l'horlogerie et de la joaillerie les pierres précieuses et semi-précieuses ont de tous temps été utilisées pour orner, habiller et décorer des pièces de toute sorte telles que bagues, broches, pendants, bracelets, boîtes, cadrans etc... et leur conférer ainsi un rendu esthétique raffiné, luxueux et lumineux, utilisant à dessein les propriétés de réflexion et de transmission de la lumière des pierres. Le plus souvent, et selon les canons en vigueurs dans les domaines de la haute-joaillerie et haute-horlogerie, ces pierres précieuses sont positionnées et serties sur des substrats de métaux précieux (or, argent, platine, palladium), ces métaux présentant une ductilité propre à leur mise en forme par façonnage et/ou dépôt et soudage manuel des griffes et châtons de sertissage de chacune des pierres.

Ces techniques de sertissage sont bien maitrisées et donnent parfaite satisfaction tant que les matériaux sur lesquels les pierres sont serties sont suffisamment ductiles pourformer les griffes de sertissage ou permettent une fixation ponctuelle aisée de châtons métalliques, sans avoir recours à un collage par adhésif. Cependant, depuis quelques années, de nombreux nouveaux matériaux tels que le verre, les céramiques et le silicium entre autres ont été mis en oeuvre pour la réalisation de pièces d'horlogerie et de joaillerie, en particulier pour leur propriété physiques et mécaniques ainsi que leurs rendus esthétiques particuliers. La mise en oeuvre de ces matériaux est cependant complexe, notamment en raison de leur dureté et fragilité, qui les rendent très difficilement usinable une fois produits.

La déposante a par exemple proposé dans la demande EP 3291024 A1 un nouveau type de module d'affichage monolithique procurant un affichage mystérieux et animé d'une grande simplicité et compacité de construction, un tel module d'affichage comportant des organes d'affichage mobiles les uns par rapport aux autres pour former un dit motif par l'intermédiaire de liaisons déformables élastiques de type lames flexibles. Ces modules d'affichage sont obtenus par des procédés issus de la microtechnique et microélectronique, par des procédés de gravure profonde de wafers de silicium.

Un tel module d'affichage présente l'avantage par la finesse de ses éléments constitutifs, de l'ordre de quelques micromètres, de procurer des effets esthétiques très divers en fonction de la forme des éléments mobiles ainsi que des couleurs de fond de cadran avec lesquels ils sont associé. Cependant, il n'est pas possible à ce jour de sertir des pierres précieuses selon les méthodes classiques sur une telle pièce de silicium, de même qu'il n'est pas possible de sertir des pierres sur des pièces céramiques ou de verre, sans détériorer irréversiblement lesdites pièces.

Un but de l'invention est spécialement de procurer une technique de sertissage d'objets tels que des pierres précieuse ou semi-précieuses sur des substrats non-ductiles tels que de silicium, de céramiques ou de verre et des pièces d'horlogerie ou de joaillerie comportant de tels substrats munis de pierres serties.

Un autre but de l'invention est de procurer des pièces d'horlogerie ou de joaillerie comportant un substrat non-ductile et un châton de sertissage dotées de griffes métalliques solidaires dudit substrat sans recourir à un collage Le document JP 3136526U décrit un procédé selon le préambule de la revendication 1 et une pièce d'horlogerie ou de joaillerie selon la revendication 16.

### Objet de l'invention

La présente invention atteint son but par procédé de réalisation d'un châton de sertissage d'un objet sur une surface d'un substrat non-ductile, ledit châton comportant une ceinture formant un siège d'appui d'un dit objet et une pluralité de griffes déformables réparties à la périphérie de la ceinture et présentant une longueur telle qu'une extrémité libre au moins de chaque griffe puisse être repliée contre l'objet une fois ce dernier sis dans la ceinture, caractérisé en ce qu'il comporte les étapes suivantes :
- Métallisation d'une portion au moins de la surface dudit substrat sur laquelle le châton doit être formé ;
- Réalisation de la ceinture du châton dans la portion de surface du substrat préalablement métallisée ;
- Réalisation des griffes par dépôt des fils métalliques sur la portion de surface du substrat préalablement métallisée à la périphérie de la ceinture.

Dans le cadre de la présente invention, on entend par « substrat non-ductile » tout matériau dont le module d'Young est supérieur à 2.3 GPa, qualifié également communément de matériau rigide. Un substrat non-ductile au sens de l'invention peut notamment, mais non exclusivement, être constitué de silicium, monocristallin ou polycristallin, de céramique, ou encore de verre.

Dans un mode de réalisation, la réalisation de la ceinture comporte la formation d'un orifice dans le substrat non-ductile. Un tel orifice pourra être réalisé selon diverses techniques selon la nature du substrat. A titre non limitatif, on pourra citer notamment les procédés de gravure profonde pour des substrats de silicium (notamment les procédés DRIE - pour Deep Reactive-ion Etching en anglais) ou encore de frittage pour des céramiques.

Dans un mode de réalisation, la réalisation des griffes comporte le dépôt individuel de fils métalliques à la périphérie de la ceinture selon un procédé de bossage de fil, dit « stud bumping » en anglais.

Dans un mode de réalisation alternatif, la réalisation des griffes comporte le dépôt simultané de fils métalliques à la périphérie de la ceinture par thermocompression sur la surface du substrat préalablement métallisée depuis une plaque support sur laquelle les fils ont préalablement été formés. On pourra notamment dans ce cas utiliser la technique de thermocompression développée par la Demanderesse et décrite dans le brevet EP 2579104 B1.

Lorsque les fils de la griffe sont formés par la technique de thermocompression susvisée, il sera utile de prévoir avantageusement une étape additionnelle de redressement des fils métalliques déposés par rapport à la surface du substrat, afin de faciliter la mise en place ultérieur d'un objet à sertir sur le châton.

Dans un autre mode de réalisation, les griffes du châton peuvent être obtenues selon les étapes suivantes :
- formation d'orifices traversant dans le substrat non-ductile, un dit orifice constituant la ceinture du châton ;
- remplissage desdits orifices par un matériau sacrificiel ;
- formation des griffes par photolithographie et croissance galvanique à la périphérie de l'orifice constituant la ceinture du châton ;
- retrait du matériau sacrificiel des orifices par voie sèche ou humide.

Ce mode de réalisation est apparenté aux techniques de fabrication de circuits intégrés et autres composants dans le domaine de la microélectronique et des microsystèmes, bien connus de l'homme du métier dans ces domaines. Ces techniques ne seront donc pas plus détaillées ici.

Il sera également utile de prévoir dans ce mode de réalisation une étape de redressement des fils métalliques déposés par rapport à la surface du substrat postérieurement au retrait du matériau sacrificiel.

Selon encore une autre alternative, la réalisation des griffes peut également consister à mouler les fils métalliques à la périphérie de la ceinture dans des orifices idoines agencé dans une couche de résine photosensible par photolithographie et croissance galvanique.

Selon encore un autre mode de réalisation, les étapes de réalisation de la ceinture et des griffes peuvent être réalisées simultanément et comportent les étapes suivantes :
- Formation d'une embase métallique sur un support par photolithographie et croissance galvanique, ladite embase présentant un centre géométrique ;
- Dépôt sur une surface supérieure de l'embase d'une première pluralité de fils métalliques, par un procédé de bossage de fil, dit « stud bumping » en anglais, lesdits fils présentant une hauteur h1 et étant répartis uniformément à une distance d1 du centre géométrique de l'embase et formant ladite ceinture ;
- Dépôt sur une surface supérieure de l'embase d'une deuxième pluralité de fils métalliques, par un procédé de bossage de fil, dit « stud bumping » en anglais, lesdits fils de la deuxième pluralité présentant une hauteur h2 supérieure à la hauteur h1 des fils de la première pluralité de fils et étant répartis uniformément à une distance d2 du centre géométrique de l'embase, la distance d2 étant supérieure à la distance d1 et lesdits fils de la deuxième pluralité de fils formant lesdites griffes ;
- Désolidarisation de l'embase métallique dudit support, et
- Fixation de l'embase sur la surface préalablement métallisée du substrat.

Cette forme de réalisation alternative selon le procédé de l'invention permet avantageusement de réaliser une pluralité de châtons dotés d'une embase supportant ceinture et griffes du châton, le tout formant un ensemble venu de matière sur un premier substrat, puis de séparer le cas échéant ladite embase dudit premier substrat pour ensuite solidariser le châton sur le substrat non-ductile de support final. On peut ainsi réaliser des compositions d'objets sertis très complexes et originales sur un substrat non-ductile, comme par exemple pour des cadrans de pièces d'horlogerie formés de céramique ou de silicium comme proposé dans la demande de brevet EP 3291024 A1 au nom de la Demanderesse.

Selon les divers modes de réalisation du procédé de l'invention, les fils métalliques formant les griffes du châton sont de préférence constitués d'alliage d'or et/ou autres métaux précieux tels que notamment d'argent et/ou de palladium.

De même, l'étape de métallisation comporte de préférence le dépôt d'une couche mince d'or par un procédé de dépôt en phase gazeuse.

L'invention concerne également selon dans un second objet un procédé de sertissage d'un objet sur une surface d'un substrat non-ductile tel que précédemment défini. Ce procédé de sertissage comporte dans un mode particulier les étapes définies à la revendication 14, ou dans une alternative les étapes définies à la revendication 15.

Un dernier objet de l'invention concerne une pièce d'horlogerie ou de joaillerie, comportant un substrat non-ductile et un châton de sertissage d'un objet agencé sur une surface dudit substrat, ledit châton comportant une ceinture formant un siège d'appui dudit objet et une pluralité de griffes métalliques déformables réparties à la périphérie de la ceinture et présentant une longueur telle qu'une extrémité libre au moins de chaque griffe puisse être repliée contre l'objet une fois ce dernier sis dans la ceinture, caractérisée en ce que le châton de sertissage est formé sur le substrat non-ductile selon une des variantes du procédé de réalisation d'un châton de sertissage de l'invention telles que précédemment définies.

### Descriptifs des figures

L'invention sera mieux comprise à la lecture de la description détaillée d'un exemple de réalisation faite en référence aux figures annexées parmi lesquelles :
- les figures 1a à 1f représentent schématiquement et en coupe verticale les étapes du procédé de réalisation d'un châton de sertissage et de sertissage d'une pierre précieuse tel un diamant selon une première variante de réalisation ;
- les figures 2a à 2d représentent schématiquement et en coupe verticale les étapes du procédé de réalisation d'un châton de sertissage et de sertissage d'une pierre précieuse tel un diamant selon une deuxième variante de réalisation ;
- Les figures 3a à 3f représentent schématiquement et en coupe verticale les étapes du procédé de réalisation d'un châton de sertissage et de sertissage d'une pierre précieuse tel un diamant selon une troisième variante de réalisation ;
- Les figures 4a à 4f représentent schématiquement et en coupe verticale les étapes du procédé de réalisation d'un châton de sertissage et de sertissage d'une pierre précieuse tel un diamant selon une quatrième variante de réalisation ;
- Les figures 5a à 5d représentent schématiquement et en coupe verticale les étapes du procédé de réalisation d'un châton de sertissage et de sertissage d'une pierre précieuse tel un diamant selon une cinquième variante de réalisation.

### Description de modes de réalisation de l'invention

Différentes variantes de réalisation d'un procédé de réalisation d'un châton de sertissage 1 d'un objet O tel que pierre précieuse ou semi-précieuse par exemple sur un substrat non-ductile 2 vont être présentées ci-après en référence aux figures 1 à 5. Par concision et simplicité, on considèrera dans chacun des modes de réalisation décrit, et à titre non limitatif de la portée de l'invention, la formation d'un châton 1 d'un alliage aurifère sur un substrat non-ductile 2 constitué de silicium pour sertir un objet O formé d'un brillant de diamant taillé pour présenter classiquement de part et d'autre d'un rondiste définissant la section la plus large du brillant dans un plan horizontal, une culasse terminée par une collette sous ledit plan du rondiste et une couronne terminée par une table au-dessus dudit plan du rondiste. Toutefois, on pourrait bien entendu envisager des substrats d'un autre matériau non-ductile au sens de l'invention, notamment de céramique, ainsi que d'autres métaux, les alliages aurifères et/ou d'autres métaux précieux tels l'argent et le palladium étant cependant préférés.

De plus, sur toutes les représentations, on considérera un repère orthonormé XYZ, chaque figure étant une représentation en coupe selon un plan vertical YZ d'un substrat 2 non-ductile sur lequel est formé un châton 1 de sertissage en or.

Les figures 1a à 1f représentent un premier procédé de formation d'un châton 1 en or sur un substrat non-ductile 2 formé de silicium. Cette première méthode peut être dite de transfert de fils ou de bandes d'or sur le substrat 2 pour réaliser les griffes 12 du châton 1 à la périphérie d'une ceinture 11 dudit châton 1 formée par un orifice 3 formé dans le substrat 2, notamment par gravure profonde, comme cela est bien connu dans le domaine de la microélectronique et des microsystèmes (MEMS, NEMS, MOEMS etc..).

Selon une première étape (fig. 1a), on réalise dans un premier temps un dépôt de fils ou bandes d'or 4 sur un substrat support 5 par photolithographie et croissance galvanique, selon des techniques bien connues du microtechnicien. Dans le même temps on prépare le substrat 2 receveur par réalisation d'une couche métallique d'or 21 sur une surface du substrat receveur 2, par exemple par un dépôt physique en phase vapeur, suivi d'une gravure profonde pour former un ou plusieurs orifices 3 destinés à former ceinture 11 d'un châton 1 de sertissage. A cet effet, le diamètre des orifices 3 est choisi tel que celui-ci soit inférieur à la plus grande dimension du rondiste d'un diamant O à sertir, ledit diamant O pouvant ainsi être positionné de manière stable sur sa culasse sur le rebord de l'orifice 3, comme il ressortira plus particulièrement des figures1f et 1g ultérieurement.

Une fois ces deux préparations réalisées, on opère dans un second temps (fig. 1b) le transfert des fils ou bandes d'or 4 sur le substrat 1 receveur par thermocompression, selon les principes définis notamment dans le brevet EP 2579104 B1 au nom de la Demanderesse. On retire ensuite le substrat support 5 pour révéler les fils ou bandes d'or 4 solidarisée sur les rebords préalablement métallisés de l'orifice 3 formant la ceinture 11 du châton 1, les fils bandes 4 formant une fois relevée (fig. 1d) les griffes 12 du châton 1.

Une fois le châton 1 ainsi formé, il suffit pour sertir un diamant O de positionner celui-ci en appui par sa culasse sur la ceinture 11 du châton 1, colette centrée sur l'axe central de l'orifice 3 du substrat 2 (fig. 1e) puis de replier les extrémités des griffes 12 sur la couronne du diamant O pour réaliser le serti (fig. 1f).

Il va de soi que le nombre de griffes 12 du châton 1 dépend de la taille du diamant O (ou autre objet serti), de sa forme et du rendu souhaité pour la pièce finale portant le substrat et le diamant serti. Le nombre minimal de griffes 12, donc de fils ou bandes d'or 4 déposées à la périphérie du ou des orifices formant la ceinture 11 de châton 1 devra cependant être de deux pour assurer un serti réel, mais préférentiellement trois ou quatre régulièrement réparties autour de la ceinture 11 pour assurer un serti équilibré d'un diamant O ou équivalent.

Une approche quelque peu similaire de formation de châtons 1 en or sur un substrat 2 de silicium est présentée aux figures 4a à 4f. Dans cette approche, les fils ou bandes d'or 4 destinées à former les griffes 12 du châton 1 ne sont pas déposées par thermocompression sur le substrat 2 receveur mais directement sur la surface métallisée 21 dudit substrat. Aussi cette approche diffère de celle des figures 1a à 1f dans ces deux étapes initiales relatives à la formation desdits fils ou bandes d'or 4, comme décrit ci-après.

Ainsi selon cette variante de réalisation, on prépare dans une première étape le substrat receveur 2 comme dans la première variante par réalisation d'une couche métallique d'or 21 sur une surface du substrat receveur 2, par exemple par un dépôt chimique en phase vapeur, suivi d'une gravure profonde pour former un ou plusieurs orifices 3 destinés à former ceinture 11 d'un châton 1 de sertissage. Comme toujours, le diamètre des orifices 3 est choisi tel que celui-ci soit inférieur à la plus grande dimension du rondiste d'un diamant O à sertir. Toutefois, une fois le ou les orifices 3 réalisés on vient combler ceux-ci de matériau sacrificiel 22 de manière à réaliser un substrat 2 mixte d'épaisseur homogène, sur lequel on vient déposer une couche de résine photosensible 23 (fig. 4a) au sein de laquelle on forme ensuite directement par photolithographie et croissance galvanique (fig. 4b) les fils ou bandes d'or 4 destinées à former les griffes 12 du châton 1. Une fois la croissance terminée on retire (fig. 4c) le matériau sacrificiel 22 et les résidus de résine photosensible 23 pour ne conserver que le substrat receveur 2 équipé des fils ou bandes d'or 4 périphériques aux orifices 3 pour réaliser le châton 1 comme décrit en relation des figures 1c à 1f.

Une autre variante de réalisation d'un châton de sertissage 1 sur un substrat non-ductile 2 de silicium est proposée aux figures 2a à 2d.

Dans cette variante, on prépare dans une première étape le substrat receveur 2 comme dans la première variante par réalisation d'une couche métallique d'or 21 sur une surface du substrat receveur 2, par exemple par un dépôt physique en phase vapeur, suivi d'une gravure profonde pour former un ou plusieurs orifices 3 destinés à former ceinture 11 d'un châton 1 de sertissage. A cet effet, le diamètre des orifices 3 est choisi tel que celui-ci soit inférieur à la plus grande dimension du rondiste d'un diamant O à sertir, ledit diamant O pouvant ainsi être positionné de manière stable sur sa culasse sur le rebord de l'orifice 3.

Les griffes 12 du châton 1 sont ensuite réalisées (fig. 2b) directement sur la surface métallisée 21 du substrat 2 par une technique dite de « bossage de fils », plus communément connue sous le nom anglais de « stud bumping ». Ainsi, selon ce procédé des fils d'or 4 sont directement déposés en des positions exactes autour de l'orifice 3 formant la ceinture 11 du châton 1, le diamètre des griffes à leur embase d'ancrage bossée (bump en anglais) pouvant être compris entre 30 et 150 microns, pour des hauteurs de fils 4, donc de griffes 12 de 0,5 à plusieurs millimètres, à des cadences de dépôt très importantes, de l'ordre de 10 à 20 fils déposés par seconde au minimum.

Ce procédé permet donc un rendement très important de formation de châtons 1 in situ sur un substrat 2 de silicium, selon des configurations diverses et adaptées aux rendus esthétiques finaux souhaités en fonction de la disposition des éléments (diamants D) à sertir.

Une fois le châton 1 ainsi formé, il suffit pour sertir un diamant O de positionner celui-ci en appui par sa culasse sur la ceinture 11 du châton 1, colette centrée sur l'axe central de l'orifice 3 du substrat 2 (fig. 2c) puis de replier les extrémités des griffes 12 sur la couronne du diamant O pour réaliser le serti (fig. 2d).

Il est également possible, comme représenté aux figures 5a et 5b, de remplacer l'utilisation de la technique de « stud bumping » pour former les griffes par une technique de formage par moulage direct de fils d'or par croissance galvanique dans des orifices 24 insolés dans une couche de résine photosensible 23 déposée sur le substrat 2 après préparation de celui-ci par métallisation et formation des orifices 3. Le retrait (fig. 5c) des résidus de résine 23 laisse alors libres les griffes 12 formées directement sur le substrat 2 et il suffit ensuite de replier celles-ci sur la couronne d'un diamant O pour sertir celui-ci (fig. 5d).

Une dernière variante de réalisation du procédé de l'invention est enfin décrite aux figures 3a à 3f.

Dans cette variante de réalisation on réalise dans un premier temps une rondelle en or formant embase 13 de châton 1 sur une plaque support 5, par exemple constituée de silicium, éventuellement couverte d'un matériau sacrificiel (non représenté) tel qu'une couche de cuivre, par photolithographie et croissance galvanique (fig. 3a). Cette rondelle 13 présente de préférence un orifice central 14 en son centre géométrique, adapté pour ultérieurement permettre le centrage d'un diamant O par alignement de sa colette dans ledit orifice 14. On vient ensuite (fig. 3b) déposer par la technique de « stud bumping » préalablement décrite en relation de la figure 2, une première pluralité de fils d'or 111, lesdits fils 111 présentant une hauteur h1 et étant répartis uniformément à une distance d1 du centre géométrique de l'embase 13. Cette première pluralité de fils 111 est destinée à former la ceinture 11 du châton 1. Simultanément ou consécutivement on dépose également une deuxième pluralité de fils métalliques 121 par « stud bumping », ces seconds fils 121 présentant une hauteur h2 supérieure à la hauteur h1 des fils de la première pluralité de fils 111 et étant répartis uniformément à une distance d2 du centre géométrique de l'embase 13, la distance d2 étant supérieure à la distance d1. Ces seconds fils 121 sont ainsi destinés à former les griffes à proprement parler du châton 1.

On vient ensuite sertir un diamant O directement sur la plaque support 5. Pour cela, on enfonce celui-ci sur sa culasse entre les premiers fils 111, la colette du diamant étant centré dans l'orifice central 14 de l'embase. Sous la pression appliquée, les fils 111 se déforment et forment un socle de stabilisation du diamant O, et donc la ceinture 11 du châton 1. Ensuite on vient sertir en rabattant les extrémités des deuxièmes fils 121 formant les griffes 12 sur la couronne du diamant O, comme dans tous les autres modes de réalisation (fig. 3d). On obtient ainsi un diamant O serti sur son châton 1 en or, ledit châton 1 étant alors détachable de la plaque support 5 par arrachement ou par dissolution de la plaque support 5, ou encore le cas échéant par dissolution sélective de la couche sacrificielle lorsque celle-ci est présente.

Il suffit ensuite de désolidariser le châton 1 avec le diamant 4 de la plaque support 5 pour transférer celui-ci sur le substrat 2 receveur final et l'y solidariser, par exemple par collage, le cas échéant à l'aplomb d'un orifice 3 pratiqué dans ledit substrat 2, de manière analogue aux autres modes de réalisation présentés précédemment.

Ce mode de réalisation présente l'intérêt de procurer un mode de réalisation indirect d'un châton 1 de sertissage. On peut ainsi envisager de réaliser des plaques complètes de châtons 1, sur lesquels sont sertis autant de diamants que nécessaire, puis de détacher chaque châton et son diamant pour les assembler un à un sur un substrat receveur 2 idoine, selon la disposition souhaitée. Il est également envisageable de détacher les châtons 1 une fois formés sur la plaque support 5 pour les fixer par leur embase 13 sur un substrat 2 receveur avant d'y sertir des diamants D ou autres objets à sertir.

Le procédé de l'invention procure ainsi avantageusement une méthode de fabrication de châtons 1 de sertissage, à haut rendement, et procurant une grande versatilité de création d'objets tels que des pièces de joaillerie ou d'horlogerie combinant des substrats non-ductile technique tels le silicium ou la céramique, avec des métaux précieux comme l'or et les pierres précieuses et semi-précieuses, telles les diamants, rubis, émeraudes, saphirs et autres. On notera par ailleurs que dans tous les modes de réalisation présentés ici et sur les figures qu'il est tout à fait possible pour simplifier les opérations de sertissage à proprement parler de stabiliser les objets à sertir par un élément de stabilisation telle une colle temporaire, notamment sur base aqueuse par exemple, qui une fois les griffes repliées pour former le serti peut être dissout aisément.

Ce procédé permet ainsi à titre d'exemple non limitatif de réaliser des modules d'affichage et cadrans de montres tel que décrit dans la demande EP 3291024 A1 au nom de la Demanderesse, dont les éléments de bâti et des organes d'affichage mobiles peuvent être revêtus de pierres serties, permettant ainsi des jeux de mouvements et de lumières au sein du cadran, ainsi que des affichages mystérieux ou ludiques, sans avoir à modifier ni complexifier un mouvement horloger.

## Revendications

1. Procédé de réalisation d'un châton (1) de sertissage d'un objet (O) sur une surface d'un substrat (2) non-ductile, ledit châton (1) comportant une ceinture (11) formant un siège d'appui d'un dit objet (O) et une pluralité de griffes déformables (12) réparties à la périphérie de la ceinture (11) et présentant une longueur telle qu'une extrémité libre au moins de chaque griffe (12) puisse être repliée contre l'objet (O) une fois ce dernier sis dans la ceinture (11), **caractérisé en ce qu'**il comporte les étapes suivantes :
- Métallisation d'une portion au moins de la surface dudit substrat (2) sur laquelle le châton (1) doit être formé ;
- Réalisation de la ceinture (11, 111) du châton dans la portion de surface du substrat (2) préalablement métallisée ;
- Réalisation des griffes (12) par dépôt des fils métalliques (4, 111, 121) sur la portion de surface du substrat préalablement métallisée à la périphérie de la ceinture (11).

2. Procédé selon la revendication 1, **caractérisé en ce que** la réalisation de la ceinture (11) comporte la formation d'un orifice (3) dans le substrat non-ductile (2).

3. Procédé selon la revendication 2, **caractérisé en ce que** la réalisation des griffes (12) comporte le dépôt individuel de fils métalliques (4) à la périphérie de la ceinture (11) selon un procédé de bossage de fils, dit « stud bumping » en anglais.

4. Procédé selon la revendication 2, **caractérisé en ce que** la réalisation des griffes (12) comporte le dépôt simultané de fils métalliques (4) à la périphérie de la ceinture (11) par thermocompression sur la surface du substrat préalablement métallisée depuis une plaque support (5) sur laquelle les fils (4) ont préalablement été formés.

5. Procédé selon la revendication 4, **caractérisé en ce qu'**il comporte une étape de redressement des fils métalliques (4) déposés par rapport à la surface du substrat (2).

6. Procédé selon la revendication 1 ou 2, **caractérisé en ce que** la réalisation des griffes comporte les étapes suivantes :
- formation d'un orifice (3) traversant dans le substrat non-ductile (2), un dit orifice constituant la ceinture (11) du châton ;
- remplissage dudit orifice (3) par un matériau sacrificiel (22) ;
- formation des griffes (12) par photolithographie et croissance galvanique à la périphérie de l'orifice (3) constituant la ceinture du châton ;
- retrait du matériau sacrificiel (22) des orifices par voie sèche ou humide.

7. Procédé selon la revendication 6, **caractérisé en ce qu'**il comporte une étape de redressement des fils métalliques (4) déposés pour former les griffes (12) par rapport à la surface du substrat (2) postérieurement au retrait du matériau sacrificiel (22).

8. Procédé selon la revendication 2, **caractérisé en ce que** la réalisation des griffes (12) consiste à mouler les fils métalliques (4) à la périphérie de la ceinture (11) dans des orifices idoines agencé dans une couche de résine photosensible (23) par photolithographie et croissance galvanique.

9. Procédé selon la revendication 1, **caractérisé en ce que** les étapes de réalisation de la ceinture et des griffes sont réalisées simultanément et comporte les étapes suivantes :
- Formation d'une embase métallique (13) sur un support (5) par photolithographie et croissance galvanique, ladite embase (13) présentant un centre géométrique ;
- Dépôt sur une surface supérieure de l'embase (13) d'une première pluralité de fils métalliques (111), par un procédé de bossage de fil, dit « stud bumping » en anglais, lesdits fils (111) présentant une hauteur h1 et étant répartis uniformément à une distance d1 du centre géométrique de l'embase (13) et formant ladite ceinture (11) ;
- Dépôt sur une surface supérieure de l'embase (13) d'une deuxième pluralité de fils métalliques (121), par un procédé de bossage de fil, dit « stud bumping » en anglais, lesdits fils (121) de la deuxième pluralité présentant une hauteur h2 supérieure à la hauteur h1 des fils (111) de la première pluralité de fils et étant répartis uniformément à une distance d2 du centre géométrique de l'embase, la distance d2 étant supérieure à la distance d1 et lesdits fils (121) de la deuxième pluralité de fils formant lesdites griffes (12) ;
- Désolidarisation de l'embase métallique (13) dudit support, et
- Fixation de l'embase (13) sur la surface préalablement métallisée du substrat (2).

10. Procédé selon l'une des revendications 1 à 8, **caractérisé en ce que** les fils métalliques (4) formant les griffes (12) du châton sont constitués d'or.

11. Procédé selon la revendication 9, **caractérisé en ce que** l'embase métallique et les fils métalliques (4) des première et deuxième pluralités de fils (111, 121) sont constitués d'or.

12. Procédé selon l'une des revendications précédentes, **caractérisé en ce que** le substrat non-ductile (2) est constitué de silicium cristallin ou poly-cristallin.

13. Procédé selon l'une des revendications précédentes, **caractérisé en ce que** l'étape de métallisation comporte le dépôt d'une couche mince d'or (21) par un procédé de dépôt en phase gazeuse.

14. Procédé de sertissage d'un objet (O) sur une surface d'un substrat (2) non-ductile, **caractérisé en ce qu'**il comporte les étapes suivantes :
- Réaliser un châton de sertissage (1) sur ladite surface dudit substrat selon le procédé de l'une des revendications 1 à 8 ou la revendication 10 ou l'une des revendications 12 ou 13 dans leur dépendance à l'une des revendications 1 à 8 ou la revendication 10 ;
- Caler ledit objet (O) de manière stable sur ladite ceinture (11) et,
- Replier les extrémités libres des griffes (12) contre une surface supérieure dudit objet (O) de manière à maintenir celui-ci en appui sur ladite ceinture (11).

15. Procédé de sertissage d'un objet (O) sur une surface d'un substrat (2) non-ductile, **caractérisé en ce qu'**il comporte les étapes suivantes :
- Réaliser un châton de sertissage (1) sur ladite surface dudit substrat (2) selon le procédé de la revendication 9 ou la revendication 11 ou l'une des revendications 12 ou 13 dans leur dépendance à l'une des revendications 9 ou 11 ;
- Positionner ledit objet (O) de manière stable sur l'extrémité libre des fils métalliques (111) de la première pluralité de fils,
- Enfoncer ledit objet selon une direction perpendiculaire à l'embase (13) pour déformer lesdits fils métalliques (111) de la première pluralité de fils et former ainsi la ceinture (11) sous l'objet (O) ;
- Replier les extrémités libres des griffes (12) formées des fils (121) de la seconde pluralité de fils contre une surface supérieure dudit objet (O) de manière à maintenir celui-ci en appui sur ladite ceinture.

16. Pièce d'horlogerie ou de joaillerie, comportant un substrat non-ductile (2) et un châton de sertissage (1) d'un objet (O) agencé sur une surface dudit substrat, ledit châton (1) comportant une ceinture (11) formant un siège d'appui dudit objet (O) et une pluralité de griffes métalliques déformables (12) réparties à la périphérie de la ceinture (11) et présentant une longueur telle qu'une extrémité libre au moins de chaque griffe puisse être repliée contre l'objet une fois ce dernier sis dans la ceinture, **caractérisée en ce que** le châton de sertissage (1) est formé sur le substrat non-ductile (2) selon le procédé de l'une des revendications 1 à 13.

## Patentansprüche

1. Verfahren zur Herstellung eines Steinfutters (1) zur Einfassung eines Objekts (O) auf einer Oberfläche eines nicht-duktilen Substrats (2), wobei das Steinfutter (1) einen Gürtel (11) aufweist, der einen Sitz zum Stützen eines derartigen Objekts (O) bildet, und eine Mehrzahl von verformbaren Klauen (12), die am Umfang des Gürtels (11) verteilt sind und eine Länge aufweisen, so dass wenigstens ein freies Ende jeder Klaue (12) gegen das Objekt (O) gebogen werden kann, sobald dieses im Gürtel (11) sitzt, **dadurch gekennzeichnet, dass** es die folgenden Schritte aufweist:
- Metallisieren wenigstens eines Teilbereichs der Oberfläche des Substrats (2), auf der das Steinfutter (1) gebildet werden soll;
- Herfstellen des Gürtels (11, 111) des Steinfutters im Oberflächen-Teilbereich des Substrats (2), der zuvor metallisiert wurde;
- Herstellen der Klauen (12) durch Aufbringung der Metalldrähte (4, 111, 121) auf dem Oberflächen-Teilbereich des Substrats, der zuvor metallisiert wurde, am Umfang des Gürtels (11).

2. Verfahren nach Anspruch 1, **dadurch gekennzeichnet, dass** das Herstellen des Gürtels (11) das Bilden einer Öffnung (3) im nicht-duktilen Substrat (2) aufweist.

3. Verfahren nach Anspruch 2, **dadurch gekennzeichnet, dass** das Herstellen der Klauen (12) das einzelne Aufbringen von Metalldrähten (4) am Umfang des Gürtels (11) nach einem Draht-Bumping-Verfahren aufweist, das auf Englisch als "Stud Bumping" bezeichnet wird.

4. Verfahren nach Anspruch 2, **dadurch gekennzeichnet, dass** das Herstellen der Klauen (12) das gleichzeitige Aufbringen von Metalldrähten (4) am Umfang des Gürtels (11) durch Thermokompression auf der zuvor metallisierten Oberfläche ausgehend von einer Trägerplatte (5) aufweist, auf der die Drähte (4) zuvor gebildet wurden.

5. Verfahren nach Anspruch 4, **dadurch gekennzeichnet, dass** es einen Schritt des Wiederaufrichtens der aufgebrachten Metalldrähte (4) bezogen auf die Oberfläche des Substrats (2) aufweist.

6. Verfahren nach Anspruch 1 oder 2, **dadurch gekennzeichnet, dass** das Herstellen der Klauen die folgenden Schritte aufweist:
- Bilden einer Durchgangsöffnung (3) im nicht-duktilen Substrat (2), wobei eine derartige Öffnung den Gürtel (11) des Steinfutters bildet;
- Auffüllen der Öffnung (3) mit einem Opfermaterial (22) ;
- Bilden der Klauen (12) durch Photolithographie und galvanisches Aufwachsen am Umfang der Öffnung (3), die den Gürtel des Steinfutters bildet;
- Entfernen des Opfermaterials (22) aus den Öffnungen im Trocken- oder Nassverfahren.

7. Verfahren nach Anspruch 6, **dadurch gekennzeichnet, dass** es einen Schritt des Wiederaufrichtens der Metalldrähte (4), die zur Bildung der Klauen (12) aufgebracht wurden, bezogen auf die Oberfläche des Substrats (2) nach dem Entfernen des Opfermaterials (22) aufweist.

8. Verfahren nach Anspruch 2, **dadurch gekennzeichnet, dass** das Herstellen der Klauen (12) darin besteht, die Metalldrähte (4) durch Photolithographie und galvanisches Aufwachsen am Umfang des Gürtels (11) in geeignete Öffnungen zu formen, die in einer Schicht aus lichtempfindlichem Harz (23) angeordnet sind.

9. Verfahren nach Anspruch 1, **dadurch gekennzeichnet, dass** die Herstellungsschritte des Gürtels und der Klauen gleichzeitig ausgeführt werden und die folgenden Schritte aufweisen:
- Bilden einer metallischen Grundlage (13) auf einem Träger (5) durch Photolithographie und galvanisches Aufwachsen, wobei die Grundlage (13) einen geometrischen Mittelpunkt aufweist;
- Aufbringen einer ersten Mehrzahl von Metalldrähten (111) auf einer oberen Oberfläche der Grundlage (13) durch ein Draht-Bumping-Verfahren, das auf Englisch als "Stud Bumping" bezeichnet wird, wobei die Drähte (111) eine Höhe h1 aufweisen und gleichmäßig mit einem Abstand d1 vom geometrischen Mittelpunkt der Grundlage (13) verteilt sind und den Gürtel (11) bilden;
- Aufbringen einer zweiten Mehrzahl von Metalldrähten (121) auf einer oberen Oberfläche der Grundlage (13) durch ein Draht-Bumping-Verfahren, das auf Englisch als "Stud Bumping" bezeichnet wird, wobei die Drähte (121) der zweiten Mehrzahl eine Höhe h2 aufweisen, die größer als die Höhe h1 der Drähte (111) der ersten Mehrzahl von Drähten ist, und gleichmäßig mit einem Abstand d2 vom geometrischen Mittelpunkt der Grundlage verteilt sind, wobei der Abstand d2 größer als der Abstand d1 ist und die Drähte (121) der zweiten Mehrzahl von Drähten die Klauen (12) bilden;
- Trennen der metallischen Grundlage (13) vom Träger, und
- Befestigen der Grundlage (13) auf der zuvor metallisierten Oberfläche des Substrats (2).

10. Verfahren nach einem der Ansprüche 1 bis 8, **dadurch gekennzeichnet, dass** die Metalldrähte (4), die die Klauen (12) des Steinfutters bilden, aus Gold gebildet sind.

11. Verfahren nach Anspruch 9, **dadurch gekennzeichnet, dass** die metallische Grundlage und die Metalldrähte (4) der ersten und zweiten Mehrzahl von Drähten (111, 121) aus Gold gebildet sind.

12. Verfahren nach einem der vorhergehenden Ansprüche, **dadurch gekennzeichnet, dass** das nicht-duktile Substrat (2) aus kristallinem oder polykristallinem Silizium gebildet ist.

13. Verfahren nach einem der vorhergehenden Ansprüche, **dadurch gekennzeichnet, dass** der Schritt des Metallisierens das Aufbringen einer dünnen Goldschicht (21) durch ein Gasphasen-Abscheidungsverfahren aufweist.

14. Verfahren zur Einfassung eines Objekts (O) auf einer Oberfläche eines nicht-duktilen Substrats (2), **dadurch gekennzeichnet, dass** es die folgenden Schritte aufweist:
- Herstellen eines Einfassungs-Steinfutters (1) auf der Oberfläche des Substrats nach dem Verfahren nach einem der Ansprüche 1 bis 8 oder 10 oder einem der Ansprüche 12 oder 13 in Abhängigkeit von einem der Ansprüche 1 bis 8 oder 10;
- Stabiles Festkeilen des Objekts (O) auf dem Gürtel (11) und
- Biegen der freien Enden der Klauen (12) gegen eine obere Oberfläche des Objekts (O), um dieses in Anlage an den Gürtel (11) zu halten.

15. Verfahren zur Einfassung eines Objekts (O) auf einer Oberfläche eines nicht-duktilen Substrats (2), **dadurch gekennzeichnet, dass** es die folgenden Schritte aufweist:
- Herstellen eines Einfassungs-Steinfutters (1) auf der Oberfläche des Substrats (2) nach dem Verfahren nach Anspruch 9 oder 11 oder einem der Ansprüche 12 oder 13 in Abhängigkeit von einem der Ansprüche 9 oder 11;
- Stabiles Positionieren des Objekts (O) auf dem freien Ende der Metalldrähte (111) der ersten Mehrzahl von Drähten,
- Eindrücken des Objekts in einer Richtung senkrecht zur Grundlage (13), um die Metalldrähte (111) der ersten Mehrzahl von Drähten zu verformen und so den Gürtel (11) unter dem Objekt (O) zu bilden;
- Biegen der freien Enden der Klauen (12), die aus den Drähten (121) der zweiten Mehrzahl von Drähten gebildet sind, gegen eine obere Oberfläche des Objekts (O), um dieses in Anlage an den Gürtel zu halten.

16. Uhr oder Schmuckstück aufweisend ein nicht-duktiles Substrat (2) und ein Steinfutter (1) zur Einfassung eines Objekts (O), das auf einer Oberfläche des Substrats angeordnet ist, wobei das Steinfutter (1) einen Gürtel (11) aufweist, der einen Sitz zum Stützen des Objekts (O) bildet, und eine Mehrzahl von verformbaren Klauen (12), die am Umfang des Gürtels (11) verteilt sind und eine Länge aufweisen, so dass wenigstens ein freies Ende jeder Klaue gegen das Objekt gebogen sein kann, sobald dieses im Gürtel sitzt, **dadurch gekennzeichnet, dass** das Einfassungs-Steinfutter (1) nach dem Verfahren nach einem der Ansprüche 1 bis 13 auf dem nicht-duktilen Substrat (2) gebildet ist.

## Claims

1. Method for producing a setting (1) for crimping an object (O) on a surface of a non-ductile substrate (2), said setting (1) comprising a girdle (11) forming a bearing seat for one said object (O) and a plurality of deformable claws (12) distributed on the periphery of the girdle (11) and having a length such that a free end at least of each claw (12) can be folded against the object (O) once the latter sits in the girdle (11), **characterized in that** it comprises the following steps:
- metallization of at least a portion of the surface of said substrate (2) on which the setting (1) has to be formed;
- production of the girdle (11, 111) of the setting in the portion of surface of the substrate (2) previously metallized;
- production of the claws (12) by deposition of the metal wires (4, 111, 121) on the portion of surface of the substrate previously metallized at the periphery of the girdle (11).

2. Method according to Claim 1, **characterized in that** the production of the girdle (11) comprises the formation of an orifice (3) in the non-ductile substrate (2).

3. Method according to Claim 2, **characterized in that** the production of the claws (12) comprises the individual deposition of metal wires (4) at the periphery of the girdle (11) by a "stud bumping" method.

4. Method according to Claim 2, **characterized in that** the production of the claws (12) comprises the simultaneous deposition of metal wires (4) at the periphery of the girdle (11) by thermocompression on the surface of the substrate previously metallized from a support plate (5) on which the wires (4) have previously been formed.

5. Method according to Claim 4, **characterized in that** it comprises a step of straightening of the deposited metal wires (4) with respect to the surface of the substrate (2).

6. Method according to Claim 1 or 2, **characterized in that** the production of the claws comprises the following steps:
- formation of a through orifice (3) in the non-ductile substrate (2), one said orifice constituting the girdle (11) of the setting;
- filling of said orifice (3) with a sacrificial material (22);
- formation of the claws (12) by photolithography and galvanic growth at the periphery of the orifice (3) constituting the girdle of the setting;
- removal of the sacrificial material (22) from the orifices by dry or wet process.

7. Method according to Claim 6, **characterized in that** it comprises a step of straightening of the deposited metal wires (4) to form the claws (12) with respect to the surface of the substrate (2) after the removal of the sacrificial material (22).

8. Method according to Claim 2, **characterized in that** the production of the claws (12) consists in moulding the metal wires (4) at the periphery of the girdle (11) in appropriate orifices arranged in a layer of photosensitive resin (23) by photolithography and galvanic growth.

9. Method according to Claim 1, **characterized in that** the steps of production of the girdle and of the claws are performed simultaneously and comprise the following steps:
- formation of a metal base (13) on a support (5) by photolithography and galvanic growth, said base (13) having a geometrical centre;
- deposition on a top surface of the base (13) of a first plurality of metal wires (111), by a so-called "stud bumping" method, said wires (111) having a height h1 and being distributed uniformly at a distance d1 from the geometrical centre of the base (13) and forming said girdle (11);
- deposition on a top surface of the base (13) of a second plurality of metal wires (121), by a so-called "stud bumping" method, said wires (121) of the second plurality having a height h2 greater than the height h1 of the wires (111) of the first plurality of wires and being distributed uniformly at a distance d2 from the geometrical centre of the base, the distance d2 being greater than the distance d1 and said wires (121) of the second plurality of wires forming said claws (12);
- separation of the metal base (13) from said support, and
- fixing of the base (13) on the previously metallized surface of the substrate (2).

10. Method according to one of Claims 1 to 8, **characterized in that** the metal wires (4) forming the claws (12) of the setting are made of gold.

11. Method according to Claim 9, **characterized in that** the metal base and the metal wires (4) of the first and second pluralities of wires (111, 121) are made of gold.

12. Method according to one of the preceding claims, **characterized in that** the non-ductile substrate (2) is made of crystalline or polycrystalline silicon.

13. Method according to one of the preceding claims, **characterized in that** the metallization step comprises the deposition of a thin layer of gold (21) by a gaseous phase deposition method.

14. Method for crimping an object (O) on a surface of a non-ductile substrate (2), **characterized in that** it comprises the following steps:
- producing a crimping setting (1) on said surface of said substrate according to the method of one of Claims 1 to 8 or Claim 10 or one of Claims 12 and 13 in their dependency on one of Claims 1 to 8 or Claim 10;
- wedging said object (O) stably on said girdle (11) and,
- folding the free ends of the claws (12) against an upper surface of said object (O) so as to keep the latter pressing on said girdle (11).

15. Method for crimping an object (O) on a surface of a non-ductile substrate (2), **characterized in that** it comprises the following steps:
- producing a crimping setting (1) on said surface of said substrate (2) according to the method of Claim 9 or Claim 11 or one of Claims 12 and 13 in their dependency on one of Claims 9 or 11;
- positioning said object (O) stably on the free end of the metal wires (111) of the first plurality of wires,
- driving said object in a direction at right angles to the base (13) to deform said metal wires (111) of the first plurality of wires and thus to form the girdle (11) under the object (O);
- folding the free ends of the claws (12) formed from the wires (121) of the second plurality of wires against an upper surface of said object (O) so as to keep the latter pressed on said girdle.

16. Timepiece or piece of jewellery, comprising a non-ductile substrate (2) and a crimping setting (1) for an object (O) arranged on a surface of said substrate, said setting (1) comprising a girdle (11) forming a bearing seat for said object (O) and a plurality of deformable metal claws (12) distributed at the periphery of the girdle (11) and having a length such that a free end at least of each claw can be folded against the object once the latter sits in the girdle,
**characterized in that** the crimping setting (1) is formed on the non-ductile substrate (2) according to the method of one of Claims 1 to 13.
